# EUROPÄISCHE PATENTSCHRIFT

(11) **EP 0 920 563 B1**
(45) Veröffentlichungstag und Bekanntmachung des Hinweises auf die Patenterteilung: **05.02.2003**
(21) Anmeldenummer: 97938746.1
(22) Anmeldetag: 02.08.1997
(51) Int. Cl.: E05D 5/02, E06B 3/66, E05B 65/00

(54) **BAND FÜR RAHMENLOSE GLASTÜR**
STRAP HINGE FOR A FRAMELESS GLASS DOOR
PENTURE POUR PORTE EN VERRE SANS CADRE

(30) Priorität: 28.08.1996 DE 19634694
(43) Veröffentlichungstag der Anmeldung: 09.06.1999
(73) Patentinhaber: DORMA GmbH + Co. KG, 58256 Ennepetal (DE)
(72) Erfinder: HERTH, Holger, D-32107 Bad Salzuflen (DE)
(86) Internationale Anmeldenummer: DE9701635
(87) Internationale Veröffentlichungsnummer: WO98009043

(56) Entgegenhaltungen:
- DE-A- 19 512 520
- US-A- 4 811 532

## Beschreibung

Die Erfindung betrifft eine rahmenlose Glastür gemäß dem Oberbegriff des Anspruchs 1.

Die aus dem deutschen Patent 44 00 196 bekannte rahmenlose Glastür zeichnet sich durch hervorragende Schall- und Wärmeisolationseigenschaften aus, da es insbesondere möglich ist, den Innenraum zwischen den beiden Scheiben mit trockener Luft zu füllen. Der Bereich des Rahmens, der Beschläge, des Türschlosses und/oder dergleichen kann in optischer Weise verblendet werden, so daß sich in diesem Randbereich der Tür zudem ein sehr gutes optisches Erscheinungsbild ergibt. Weiterhin sind die Türen hinsichtlich der Glasscheiben in unterschiedlichster Weise ausgestaltbar, es können insbesondere Dekore und Muster aufgebracht werden, es ist auch möglich, die Türscheiben so auszubilden, daß die Tür zwar lichtdurchlässig, jedoch blickdicht ist.

Aus den unterschiedlichsten Ausgestaltungsvarianten der Tür ergeben sich vielfältigste Einsatzbedingungen. Die Tür ist dabei üblicherweise so aufgebaut, daß die innere Scheibe etwas größer ist als die äußere Scheibe, so daß sich ein Aufbau und eine Dimensionierung wie bei einem üblichen Türblatt mit Falz ergibt. Die Glastür kann somit in Zusammenhang mit handelsüblichen Türrahmen verwendet werden. Hierbei ist es üblich, daß die zum Innenraum des Raumes weisende Scheibe der Glastür größer ist als die nach außen weisende Scheibe. Da die innenliegende größere Scheibe die Beschläge, das Türschloß und/oder dergleichen trägt, kann sich bei einer Beschädigung der inneren größeren Scheibe ein Zustand ergeben, in welchem die äußere kleinere Scheibe nicht mehr von den Beschlägen, Türschlössern und/oder dergleichen gehalten wird. Die Scheibe kann somit in einen unkontrollierten Zustand gelangen und möglicherweise sogar umfallen. Dies kann zu unerwünschten Nebenwirkungen bis zu Körperschäden führen.

Die DE 36 33 618 C2 beschreibt eine rahmenlose Verglasung für Wände, bei denen die beabstandeten Glasscheiben nach außen hin keinerlei Rahmenteile aufweisen. Hinter einer der beiden beabstandeten Isolierglasscheiben ist mittels eines Klebers jedoch ein Profil angebracht.

Eine rahmenlose Glastür, wie sie in dem deutschen Patent DE 44 00 196 beschrieben worden ist, wird durch Beschtäge an einer bestehenden Zarge angeschlagen, wobei die Ausbildung derartiger Bänder in der Zusatzanmeldung DE 195 12 520 C1 beschrieben wird. Um derartige Türen sicher zu halten, wird in dem Innenraum zwischen den beiden Scheiben ein Halteprofil befestigt, an welchem zumindest ein Teil eines Beschlages verankert ist. Durch eine zusätzliche Befestigung einer Scheibe an dem Beschlag wird der Beschlag aufgrund der in der Scheibe befindlichen Bohrungen auf der Oberfläche zumindest einer der beiden beabstandeten Scheiben sichtbar.

Die DE 40 29 497 A1 beschreibt ein federbetätigtes Scharnier, welches beim Öffnen der Tür eine Feder spannt und dadurch den anschließenden Schließvorgang unterstützt. Das Scharnier ist dabei so aufgebaut, daß ein Scharnierbock vorhanden ist, in dem der Scharnierlappen über einen Scharnierstift drehgelagert ist. Ein derartiges Scharnier ist dazu geeignet, in einer Ausfräsung beispielsweise eines Profiles bzw. einer Holztür eingelassen zu werden.

Eine weitere Scharnieranordnung für selbstschließende Türen gibt die DE 40 38 259 A1 wieder, bei der innerhalb eines Rahmenprofiles einer gerahmten Glasdrehtür eine Scharnieranordnung vorhanden ist.

Der Erfindung liegt die Aufgabe zugrunde, eine unsichtbare Bandbefestigung bei rahmenlosen Türen, die als Isolierglas ausgeführt sind zu schaffen, wobei die Einstellbarkeit der Bänder und damit die Justierbarkeit des Türflügels gegeben sein muß.

Erfindungsgemäß wird die Aufgabe nach dem Kennzeichen des Patentanspruches 1 gelöst. Hierzu wird an der Längsseite der beabstandeten beiden Glasscheiben innerhalb eines Freiraumes, der zwischen dem Abstandsprofil der beiden Glasscheiben und dem Ende der Glasscheiben vorhanden ist, ein Längsprofil als Zwischenstück eingesetzt. Dieses Zwischenstück ist ein Profil aus Vollmaterial, das aus Leichtmetall besteht, was sich über die gesamte Höhe der Tür ausbreitet. Innerhalb des Zwischenstückes sind an den Stellen, wo ein Band befestigt werden soll, Bohrungen mit entsprechendem Gewinde vorhanden, um Einlaßstücke bekannter Bänder, wie sie z.B. bei Holztüren verwendet werden, durch eine Verschraubung aufzunehmen. Der Bandlappen, der in dem Einlaßstück befestigt wird, ist so gestaltet, daß er innerhalb einer Tasche, die sich innerhalb der Zarge befindet, unsichtbar eingelassen ist. Bei einer derartigen Tür ist im geschlossenen Zustand keine Art von Band bzw. Bandteilen oder Bandbefestigungen sichtbar, wie es beim Stand der Technik der Fall ist. Der Drehpunkt des Bandlappens liegt dabei innerhalb der Zarge und ist ortsfest. Die Bandlappen sind gekröpft und weisen an ihrem Ende eine Abwinkelung auf, die mit oder in dem Einlaßstück verbunden wird. Dabei sind die Einlaßstücke so konstruiert, daß sie eine Einstellbarkeit der angeschlossenen Bandlappen in der Höhe, seitlich und im Neigungswinkei zulassen.

Da die Einlaßstücke nur in Teilbereichen der gesamten Türhöhe vorhanden sind, ist der dazwischen befindliche Bereich durch eine Verklebung verschlossen. Den äußeren Abschluß bildet ein zwischen den beabstandeten Scheiben einzusetzendes Abschlußprofil. Dieses Abschlußprofil wird genauso wie das Zwischenstück mittels eines UV-stabilen vernetzenden Klebers in der Form eines Zweikomponentenklebers kraft- und formschlüssig mit den beiden Glasscheiben verbunden. Aufgrund der gewählten Verschraubbarkeit der Einlaßstücke mit den Bohrungen des Zwischenstückes, ist es möglich die Eintaßstücke auszutauschen.

Die Erfindung wird anhand eines schematisch dargestellten möglichen nicht abschließend beschriebenen Ausführungsbeispiels näher erläutert. Es zeigt:
- Figur 1:: eine Ganzglastür in der Vorderansicht, wobei die zwischen den beiden Glasscheiben liegenden Materialien und Teile sichtbar sind
- Figur 2:: einen Schnitt horizontal durch eines der Bänder
- Figur 3:: einen Horizontalschnitt in einem solchen Bereich, wo kein Band vorhanden ist
- Figur 4:: schematische Darstellung eines Einlaßstückes

Das Türblatt 28 besteht im wesentlichen aus zwei beabstandeten einzelnen Glasscheiben 5, 10, die durch ein um laufendes Abstandsprofil 6 den zwischen diesem eingeschlossenen Luftzwischenraum 18 begrenzen. Im Anschluß an das Abstandsprofil 6 ist eine Verklebung 7 vorhanden. Diese Verklebung 7 gibt dem gesamten Türblatt 28 eine größere Stabilität. Das Abstandsprofil 6 ist dabei nicht am äußeren Rand, wie es üblicherweise bei isolierglasscheiben der Fall ist, eingesetzt, sondern springt von den Glaskanten zurück und schafft somit Zwischenräume (Freiraum 26) zwischen den Glasscheiben 5, 10. Innerhalb eines dieser Zwischenräume im Anschluß an die Verklebung 7 wird das erfindungsgemäße Zwischenstück 8 in Form eines Leichtmetallstabes kraft- und formschlüssig mit seinen Klebeflächen 19, 21 ebenfalls mit den Glasscheiben 5, 10, an der Seite, wo das Türblatt 28 angeschlagen werden soll, verbunden. In dem Zwischenstück 8 sind an vorbezeichneten Stellen, an denen Bänder befestigt werden sollen, Bohrungen mit entsprechenden Gewinden vorhanden, um hier eine Befestigung von Bändern vorzunehmen.

Ertindungsgemäß wird hier der Bandlappen 13 des Bandes angeschlagen. Unter Zuhilfenahme eines Einlaßstückes 9 wird das Band mit seinem Bandlappen 13 und daran anschließender Abwinkelung 12 mit einer Befestigungsschraube 11 an einem Befestigungsstück 16 des Einlaßstückes 9 befestigt. Zwischen der Abwinkelung 12 und dem Befestigungsstück 16 ist ein Ausgleichsstück 15 vorhanden. Das Einlaßstück 9 wird dabei ebenfalls über entsprechende Befestigungen 20 kraft- und formschlüssig mit dem Zwischenstück 8 verbunden. Das Einlaßstück 9 ist dabei so gestaltet, daß es sowohl eine Einstellung des Bandlappens 13 in der Höhe, seitlich und in seinem Neigungswinkel zuläßt. Somit ist eine genaue Einstellung der eingesetzten Bänder möglich.

Ein Einlaßstück 9 zeigt beispielsweise die Figur 4, bei der der Bandlappen 13 innerhalb des Einlaßstückes 9 eingesetzt wird.

In dem Ausführungsbeispiel der Figur 2 weist der Bandlappen 13 eine derartige Kröpfung auf, daß eine Öffnung des Türblattes 28 um annähernd 90° sichergestellt ist.

Angeschlagen wird der jeweilige Bandlappen 13 an der umlaufenden Zarge 1 über einen im Drehpunkt 14 des Bandauges 30 einzusetzenden Führungsstift (nicht dargestellt). Dabei kann das Bandauge 30 innerhalb einer Tasche 3, die sich in der Zarge 1 befindet, angeschlagen werden. Die Tasche 3 ist beispielsweise bei Stahlzargen als Einschweißtasche oder auch Einsetztasche mit ihren Wandungen 4 gegenüber dem dahinterliegenden Wandbereich abgegrenzt. Innerhalb der Zarge 1 befindet sich darüber hinaus eine umlaufende Dichtung 2, die sicherstellt, daß bei geschlossener Tür ein sicherer Abschluß gegeben ist. Eine derartige Tür ausgestattet mit dem vorbeschriebenen Türblatt 28 und seinem Aufbau, weist somit eine nicht sichtbare Befestigung und darüber hinaus gute Schall- und Isoliereigenschaften im geschlossenen Zustand auf.

Der Bereich zwischen den je nach Anzahl verwendeten Einlaßstücken 9 wird darüber hinaus mit einer Verklebung durch einen Klebstoff 22 verschlossen. Auch hierdurch erreicht die Tür eine größere Stabilität.

Um der Tür auch im Randbereich ein gefälliges Aussehen zu verleihen, d.h. daß die Verklebung 22 nicht sichtbar ist, weisen die beabstandeten Glasscheiben 5, 10 zwischen ihren Endbereichen ein Abschlußprofil 23 auf. Dieses Abschlußprofil 23 wird vorzugsweise als U-förmiges Leichtmetallprofil ausgebildet. Dabei sind die von der U-Form abgeleiteten freien Schenkel 24, 25 auf das Abstandsmaß des Abstandsprofiles 6 und damit auf den Luftzwischenraum 18 abgestimmt. Auch dieses Abschlußprofil 23 wird mit seinen Schenkeln 24, 25 mit den Glasscheiben 5, 10 durch eine Klebverbindung kraft- und formschlüssig verbunden, wobei zur Verklebung kein Silikon verwendet wird.

Da die beabstandeten Glasscheiben 5, 10 zu dem Luftzwischenraum 18 hin mit einer Farbbeschichtung oder einem Siebdruck ausgestattet werden können, ist somit der Bereich der Anbindung über die vorgenannte Art und Weise nicht sichtbar. Die Glasscheiben 5, 10 können auch als Sicherheitsglas sowohl Einscheibensicherheitsglas als auch Verbundsicherheitsglas ausgeführt werden.

### Bezugszeichen

- 1: Zarge
- 2: Dichtung
- 3: Tasche
- 4: Wandung
- 5: Glasscheibe
- 6: Abstandsprofil
- 7: Verklebung
- 8: Zwischenstück
- 9: Einlaßstück
- 10: Glasscheibe
- 11: Befestigungsschraube
- 12: Abwinkelung
- 13: Bandlappen
- 14: Drehpunkt
- 15: Ausgleichsstück
- 16: Befestigungsstück
- 17: Wandung des Einlaßstückes
- 18: Luftzwischenraum
- 19: Klebefläche
- 20: Befestigung
- 21: Klebefläche
- 22: Klebstoff
- 23: Abschlußprofil
- 24: Schenkel
- 25: Schenkel
- 26: Freiräume
- 27: Zwischenraum
- 28: Türblatt
- 29: Schloß
- 30: Bandauge
- 31: Wand

## Patentansprüche

1. Rahmenlose Glastür, mit zwei parallelen, zueinander beabstandeten Glasscheiben (5, 10) und mit einem am Außenbereich umlaufenden Abstandsprofil (6), welches den zwischen den Glasscheiben (5, 10) angeordneten Luftzwischenraum (18) dicht umschließt, wobei das Abstandsprofil (6) zu den Außenkanten der Glasscheiben (5, 10) offene Freiräume (26) zum Einbau von Beschlägen, Türschlössern und/oder dgl. bildet und die beiden beabstandeten Glasscheiben (5, 10) an einer Längsseite der rahmenlosen Glastür (28) ein Zwischenstück (8) aufweisen, **dadurch gekennzeichnet, daß** an des Zwischenstück (8) Innerhalb des Freiraumes (26) verdeckt einzubauende Bänder angeschlossen sind, wobei an dem Zwischenstück (8) ein zusätzliches Einlaßstück (9), an welches Abwinkelungen (12) von in den Einlaßstücken (9) verstellbaren Bandlappen (13) angeschraubt sind, vorhanden ist, wobei die Bandlappen (13) in einer Tasche (3) einer Zarge (1) in geschlossenem Zustand der rahmenlosen Glastür (28) eintauchen.

2. Rahmenlose Glastür nach Anspruch 1, **dadurch gekennzeichnet, daß** das Zwischenstück (8) zwischen den Glasscheiben (5, 10) kraft- und formschlüssig durch einen UV-stabilen vernetzenden Zweikomponentenkleber verklebt ist.

3. Rahmenlose Glastür nach Anspruch 1, **dadurch gekennzeichnet, daß** die Einlaßstücke (9) auswechselbar sind.

4. Rahmenlose Glastür nach Anspruch 1, **dadurch gekennzeichnet, daß** der Freiraum (26) zwischen den Einlaßstücken (9) mittels eines Klebstoffes (22) verschlossen wird.

5. Rahmenlose Glastür nach Anspruch 1, **dadurch gekennzeichnet, daß** ein durch die Glasscheiben (5, 10) entstehender Zwischenraum (27) und die Freiräume (26) durch ein umlaufendes Abschlußprofil (23) verschlossen sind.

6. Rahmenlose Glastür nach den Ansprüchen 1 bis 5, **dadurch gekennzeichnet, daß** die beiden beabstandeten Glasscheiben (5, 10) gleich groß sind.

## Claims

1. A frameless glass door including two glass panes (5, 10), which are parallel and spaced apart from each other, and, in an exterior region, including a circumferential separating profile (6), which tightly encloses the air gap (18) existing between the glass panes (5, 10), whereby the separating profile (6) forms open free spaces (26) towards the exterior edges of the glass panes (5, 10), spaces provided to mount fittings, door locks and/or the like, and the two spaced apart glass panes (5, 10) presenting an intermediate part (8) at one longitudinal side of the frameless glass door (28), **characterised in that** hinges, to be mounted in a concealed manner, are connected to the intermediate part (8) within the free space (26), whereby at the intermediate part (8) an additional flush fitting part (9) is provided at which are screwed angular portions (12) of hinge plates (13) which can be adjusted in the flush fitting parts (9), the hinge plates (13) immersing into a pocket (3) of a frame (1), if the frameless glass door (28) is in the closed position.

2. A frameless glass door according to claim 1, **characterised in that** the intermediate part (8) between the glass panes (5, 10) is glued positively and non-positively by means of UV-stable cross-linking two-component glue.

3. A frameless glass door according to claim 1, **characterised in that** the flush fitting parts (9) are exchangeable.

4. A frameless glass door according to claim 1, **characterised in that** the free space (26) between the flush fitting parts (9) is closed by means of glue (22).

5. A frameless glass door according to claim 1, **characterised in that** an intermediate space (27), created through the glass panes (5, 10), and the free spaces (26) are sealed by means of a circumferential closing profile (23).

6. A frameless glass door according to claims 1 to 5, **characterised in that** the two spaced apart glass panes (5, 10) have the same dimension.

## Revendications

1. Porte en verre sans cadre comprenant deux plaques de verre (5, 10) parallèles et espacées l'une de l'autr et comprenant un profilé d'écartement (6) circonférentiel à la périphérie extérieure, qui enferme hermétiquement l'espace d'air (18) existant entre les plaques de verre (5, 10), le profilé d'écartement (6) formant des espaces libres inoccupés (26) vers les bords extérieurs des plaques de verre (5, 10) pour l'installation de ferrures, de verrous de porte et/ou similaire, et les deux plaques de verre espacées (5, 10) présentant une pièce intermédiaire (8) sur un grand côté de la porte en verre sans cadre (28), **caractérisée en ce que**, dans l'espace libre (26), des charnières à monter de façon dissimulée sont connectées à la pièce intermédiaire (8), la pièce intermédiaire (8) comportant une pièce insérée (9) supplémentaire, à laquelle sont vissés des équerres (12) des platines de fiche (13) ajustables dans les pièces insérées (9), les platines de fiche (13) pénétrant dans une pochette (3) d'un encadrement de porte (1) en position fermée de la porte en verre sans cadre (28).

2. Porte en verre sans cadre selon la revendication 1, **caractérisée en ce que** la pièce intermédiaire (8), entre les plaques de verre (5, 10), est collée par la force et par la forme avec une colle à deux composants réticulant et résistant aux UV.

3. Porte en verre sans cadre selon la revendication 1, **caractérisée en ce que** les pièces insérées (9) sont interchangeables.

4. Porte en verre sans cadre selon la revendication 1, **caractérisée en ce que** l'espace libre (26) entre les pièces insérées (9) est fermé par l'intermédiaire d'une colle (22).

5. Porte en verre sans cadre selon la revendication 1, **caractérisée en ce que** l'espace intermédiaire (27), créé par les plaques de verre (5, 10), et les espaces libres (26) sont fermés par un profilé de fermeture (23) circonférentiel.

6. Porte en verre sans cadre selon les revendications 1 à 5, **caractérisée en ce que** les deux plaques de verre (5, 10) espacées sont de la même dimension.
